# EUROPÄISCHE PATENTSCHRIFT

(11) **EP 2 161 113 B1**
(45) Veröffentlichungstag und Bekanntmachung des Hinweises auf die Patenterteilung: **08.08.2012**
(21) Anmeldenummer: 09010578.4
(22) Anmeldetag: 18.08.2009
(51) Int. Cl.: B26D 7/00

(54) **Automatische Schmierung**
Automatic lubrication
Lubrification automatique

(30) Priorität: 06.09.2008 DE 102008046153
(43) Veröffentlichungstag der Anmeldung: 10.03.2010
(73) Patentinhaber: BHS Corrugated Maschinen-und Anlagenbau GmbH, 92729 Weiherhammer (DE)
(72) Erfinder: Waldeck, Karl, 92694 Etzenricht (DE); Ruhland, Karl, 92536 Pfreimd (DE); Jentsch, Bernhard, 92708 Mantel (DE)
(74) Vertreter: Rau, Albrecht

(56) Entgegenhaltungen:
- EP-A2- 0 922 543
- DE-A1- 10 038 511
- US-A- 2 895 553
- US-A- 4 570 518

## Beschreibung

Die Erfindung betrifft eine Wellpappe-Bearbeitungs-Vorrichtung mit einer Schmier-Einrichtung. Die Erfindung betrifft weiterhin ein Verfahren zum automatischen Schmieren einer Wellpappe-Bearbeitungs-Vorrichtung.

Ein Schneid- und Rillautomat, wie er bei der Bearbeitung von Wellpappe-Bahnen eingesetzt wird, weist üblicherweise mehrere 100 Schmiernippel auf, welche in regelmäßigen Abständen vom Servicepersonal mit einer Fettpresse abgeschmiert werden müssen. Derartige Schneid- und Rillenautomaten sind aus DE 100 38 511 A1, US 4,570,518, EP 0 922 543 A2 und US 2,895,553 bekannt. Das ist sehr aufwändig.

Der Erfindung liegt daher die Aufgabe zugrunde, eine Wellpappe-Bearbeitungs-Vorrichtung zu schaffen, bei welcher der Schmier-Vorgang verbessert, insbesondere erleichtert ist.

Diese Aufgabe wird erfindungsgemäß durch die Ansprüche 1 und 10 gelöst. Der Kern der Erfindung besteht darin, in einer Wellpappe-Bearbeitungs-Vorrichtung eine Schmier-Einrichtung zum automatischen Schmieren der Lager vorzusehen. Hierzu ist insbesondere vorgesehen, mindestens ein Führungs-Element als Hohl-Welle zur Zuführung des Schmierstoffs zu den zu schmierenden Lagern auszubilden. Weitere Vorteile ergeben sich aus den Unteransprüchen.

Merkmale und Einzelheiten der Erfindung ergeben sich aus der Beschreibung mehrerer Ausführungsbeispiele anhand der Zeichnungen. Es zeigen:
- Fig. 1: eine schematische Ansicht einer Wellpappe-Bearbeitungs-Vorrichtung gemäß einem ersten Ausführungsbeispiel,
- Fig. 2: eine Schnittansicht der Vorrichtung gemäß Fig. 1 entlang der Linie II-II,
- Fig. 3: eine Ausschnittsvergrößerung der Vorrichtung gemäß Fig. 1,
- Fig. 4: eine Detaildarstellung eines Werkzeugträgers gemäß einem ersten Ausführungsbeispiel,
- Fig. 5: eine Detaildarstellung eines Werkzeugträgers gemäß einem weiteren Ausführungsbeispiel und
- Fig. 6: einen Hydraulikplan eines Schmierstoff-Verteilers der Vorrichtung gemäß Fig. 1.

Eine Wellpappe-Bearbeitungs-Vorrichtung 1, insbesondere zum Schneiden und/oder Rillen einer Wellpappe-Bahn 2, weist ein stationäres Maschinen-Gestell 3 auf, das auf dem Boden 4 abgestützt ist. An dem Maschinen-Gestell 3 sind quer zu einer Wellpappe-Bahn 2 verlaufende Querträger 6 angeordnet. Die Querträger 6 sind als Werkzeugbetten ausgebildet. Sie sind jeweils paarweise übereinander, spiegelsymmetrisch zur Wellpappe-Bahn 2 angeordnet. Die Querträger 6 sind jeweils um eine Achse verschwenkbar im Maschinen-Gestell 3 gelagert. Für die Verschwenkung der Querträger 6 sind insbesondere als Spindel-Mutter-Antrieb ausgebildete Schwenkantriebe 7 vorgesehen.

An den jeweils der Wellpappe-Bahn 2 zugewandten Seiten der Querträger 6 sind Führungs-Schienen 8 angebracht. Die Führungs-Schienen 8 werden auch als Linearlager bezeichnet und bilden ein erstes Führungs-Element. Es sind an jedem Querträger 6 jeweils zwei Führungs-Schienen 8 vorgesehen. Auf den Führungs-Schienen 8 sind einander wiederum paarweise zugeordnete Werkzeugträger 9 quer zur Transportrichtung 5 verschiebbar gelagert. Die Werkzeugträger 9 umfassen jeweils einen Führungsbock 10. Am oberhalb der Wellpappe-Bahn 2 angeordneten Führungsbock 10 ist jeweils ein Werkzeug 11 um eine Werkzeug-Achse 12 drehbar gelagert. Die Werkzeug-Achse 12 ist insbesondere senkrecht zur Transport-Richtung 5 ausgerichtet. Entsprechend ist an dem unterhalb der Wellpappe-Bahn 2 angeordneten Führungsbock 10 jeweils ein Gegenwerkzeug 13 um eine Gegenwerkzeug-Achse 14 drehbar gelagert. Bei den Werkzeugen 11 und Gegenwerkzeugen 13 kann es sich um Rillwerkzeuge zum Erzeugen einer Längsrillung in Transportrichtung 5 in der Wellpappe-Bahn 2 oder um Messer, insbesondere um Kreismesser, zum Längsschneiden der Wellpappe-Bahn 2 handeln. Die Werkzeuge 11 und Gegenwerkzeuge 13 können über einen beispielsweise aus der EP 0 922 543 A2 bekannten Drehantrieb angetrieben sein. Außerdem können die Werkzeuge 11 oder die Gegenwerkzeuge 13 jeweils auch als Gegen-Haltetisch 15 ausgebildet sein.

Die Werkzeuge 11 und Gegenwerkzeuge 13 sind jeweils mittels des Schwenkantriebs 7 in eine in Fig. 2 dargestellte Eingriffs-Position verschwenkbar, in welcher sie mit der Wellpappe-Bahn in Eingriff stehen. Entsprechend sind die Werkzeuge 11 und Gegenwerkzeuge 13 mittels der Schwenkantriebe 7 in eine in Fig. 1 dargestellte Park-Position verschwenkbar, in welcher sie nicht mit der Wellpappe-Bahn 2 in Eingriff stehen. Die Wellpappe-Bahn 2 ist somit berührungsfrei zwischen den Werkzeugen 11 und den Gegenwerkzeugen 13 hindurchgeführt, sofern sich diese in der Park-Position befinden.

Die Werkzeugträger 9 sind jeweils am Querträger 6 in Richtung der Werkzeug-Achse 12, das heißt quer zur Transportrichtung 5 verschiebbar. Zur Verschiebung der Werkzeugträger 9 quer zur Transportrichtung 5 ist eine als Gewinde-Spindel 16 ausgebildete Stellwelle, welche drehbar im Maschinen-Gestell 3 gelagert ist, vorgesehen. Die Gewinde-Spindel 16 bildet ein zweites Führungs-Element. Zum Antrieb der Gewinde-Spindeln 16 ist jeweils ein über einen Zahnriemen 17 mit diesem verbundener Positioniermotor 18 vorgesehen. Jeder Werkzeugträger 9 weist eine auf der Gewinde-Spindel 16 angeordnete Spindelmutter 19 auf mit einem InnenGewinde 20, welches in ein dazu passendes Außen-Gewinde 21 der Gewinde-Spindel 16 eingreift. Die Spindelmutter 19 bildet ebenso wie die Lager des Werkzeugträgers 9 auf den Führungs-Schienen 8 ein Werkzeugträger-Lager.

Vorteilhafterweise ist an jedem Werkzeugträger 9 eine in den Figuren nicht dargestellte Kupplung vorgesehen, mittels derer die freie Drehbarkeit der Spindelmutter 19 gegenüber dem Werkzeugträger 9 unterbunden werden kann, mittels derer also die Spindelmutter 19 drehfest mit dem jeweiligen Werkzeugträger 9 verbunden werden kann.

Außerdem umfasst die Wellpappe-Bearbeitungs-Vorrichtung 1 eine Schmier-Einrichtung 22 zur Schmierung der Lager zwischen den Werkzeugträgern 9 und den Führungselementen 8, 16. Die Schmier-Einrichtung 22 umfasst einen Schmierstoff-Verteiler 23 mit mindestens einem Schmierstoff-Behälter 24. Der Schmierstoff-Verteiler 23 weist eine Pumpe 25 und eine Vielzahl von Schmierstoff-Leitungen 26 auf. Außerdem ist eine Steuer-Einheit 27 zur Steuerung der Schmier-Einrichtung 22 vorgesehen, mittels welcher die Schmierung der Lager automatisiert durchführbar ist. Die Steuer-Einheit 27 ist vorzugsweise programmierbar. Die Schmierstoff-Leitungen 26 sind jeweils mittels eines steuerbaren Ventils 28 über die Pumpe 25 mit dem Schmierstoff-Behälter 24 verbunden.

Zur Zuführung des Schmierstoffs zu den zu schmierenden Lagern sind sowohl die Gewinde-Spindel 16 als auch die Führungs-Schienen 8 jeweils als Hohlwelle bzw. Hohlprofil mit einer Längs-Bohrung ausgebildet. Die Hohlwellen sind endseitig abgedichtet. Die Hohlwellen bzw. Hohlprofile können einen beliebigen Außenquerschnitt, insbesondere einen rechteckigen oder runden Querschnitt, besitzen. Zur Einleitung von Schmierstoff in die Hohlwellen ist jeweils eine Drehdurchführung 29 in mindestens einem am Maschinen-Gestell 3 angeordneten Wellen-Lager 30 vorgesehen. Über die Drehdurchführung 29 sind die Hohlwellen jeweils mit einer der Schmierstoff-Leitungen 26 des Schmierstoffs-Verteilers 23 verbunden. Hierbei ist jeweils einer der Gewinde-Spindeln 16 eine separate Schmierstoff-Leitung 26 zugeordnet. Ebenso ist jeder der Führungs-Schienen 8 jeweils eine separate Schmierstoff-Leitung 26 zugeordnet. Mittels der von der Steuer-Einheit 27 steuerbaren Ventile 28 sind somit die Hohlwellen einzeln, steuerbar mit Schmierstoff beaufschlagbar.

An jeweils einer Stelle in Richtung quer zur Transportrichtung 5 ist in jeder der Hohlwellen eine Querbohrung 31 vorgesehen. Durch die Querbohrung 31 wird auf den Hohlwellen jeweils eine Schmier-Position 32 definiert, an welcher Schmierstoff zur Schmierung der Lager aus den Hohlwellen austreten kann. Die Schmier-Position 32 auf der Gewinde-Spindel 16 und die Schmier-Position 32 auf den Führungs-Schienen 8 sind jeweils in Transportrichtung 5 fluchtend zueinander angeordnet, so dass sich der Werkzeugträger 9, wenn er sich an der Schmier-Position 32 der Gewinde-Spindel 16 befindet, auch gerade die Schmier-Position 32 bezüglich der Führungs-Schienen 8 einnimmt.

Zur Schmierung der Lager eines bestimmten Werkzeugträgers 9 muss dieser quer zur Transportrichtung 5 an die Schmier-Position 32 verschoben werden. Hierzu ist die Steuer-Einheit 27 an den Positionier-Motor 18 gekoppelt.

Im Folgenden wird die Funktionsweise der Schmier-Einrichtung 22 beschrieben. Zum automatischen Schmieren der Wellpappe-Bearbeitungs-Vorrichtung 1 wird jeweils einer der Werkzeugträger 9 mittels der vom Positionier-Motor 18 angetriebenen Gewinde-Spindel 16 an die Schmier-Position 32 verschoben. In dieser Position des Werkzeugträgers 9 wird die zu der entsprechenden Gewinde-Spindel 16 führende Schmierstoff-Leitung 26 durch gesteuertes Öffnen ihres zugehörigen Ventils 28 von Schmierstoff-Verteiler 23 mit Schmierstoff beaufschlagt. Der Schmierstoff gelangt vom Schmierstoff-Behälter 24 durch die Drehdurchführung 29 in die als Hohlwelle ausgebildete Gewinde-Spindel 16 und gelangt durch die Längs-Bohrung im Inneren der Gewinde-Spindel 16 zur Querbohrung 31, durch welche er zur Schmierung des Lagers des jeweiligen Werkzeugträgers 9 austritt.

Die Schmierung der Lager des Werkzeugträgers 9 auf den Führungs-Schienen 8 erfolgt auf entsprechende Weise.

Nach Schmieren der Lager eines Werkzeugträgers 9 wird dieser von der Schmier-Position 32 entfernt, so dass der nächste Werkzeugträger 9 zum Schmieren an die Schmier-Position 32 verschoben werden kann. Die Werkzeugträger 9 werden somit nacheinander zum Schmieren an die Schmier-Position 32 verschoben.

Das Verschieben der Werkzeugträger 9 ist vorteilhafterweise mittels der Steuer-Einheit 27 automatisiert durchführbar, so dass zum Schmieren der gesamten Wellpappe-Bearbeitungs-Vorrichtung 1 nur noch ein Schmierprogramm über die Steuer-Einheit 27 gestartet werden muss. Da die Wellpappe-Bearbeitungs-Vorrichtung 1 mehr als 100 Werkzeugträger 9 aufweisen kann, deren Lager auf der Gewinde-Spindel 16 und den Führungs-Schienen 8 oftmals nur schwer zugänglich sind, wird durch die mittels der Schmier-Einrichtung 22 durchführbar automatisierte Schmierung der Aufwand hierfür erheblich verringert.

Im Folgenden wird unter Bezugnahme auf die Fig. 5 ein zweites Ausführungsbeispiel der Schmier-Einrichtung 22 beschrieben. Identische Teile erhalten dieselben Bezugszeichen wie bei dem ersten Ausführungsbeispiel, auf dessen Beschreibung hiermit verwiesen wird. Konstruktiv unterschiedlich, jedoch funktionell gleichartige Teile erhalten dieselben Bezugszeichen mit einem nachgestellten a. Der Unterschied zum ersten Ausführungsbeispiel besteht darin, dass die Führungs-Schienen 8a mittels einer im Querträger 6a integrierten Schmierstoff-Zuführung 33 mit Schmierstoff versorgt werden. Es ist daher bei diesem Ausführungsbeispiel nicht nötig, die Führungs-Schienen 8a als Hohlwellen auszubilden. Dies ist insbesondere von Vorteil, wenn eine bereits bestehende Wellpappe-Bearbeitungs-Vorrichtung 1 mit bereits vorhandenen Führungs-Schienen 8a mit einer erfindungsgemäßen Schmier-Einrichtung nachgerüstet werden soll. Hierzu müssten lediglich die Schmier-Zuführungen 33 an den Querträgern 6a angebracht und mit den Schmierstoff-Leitungen 26 vom Schmierstoff-Verteiler 23 verbunden sowie die Führungs-Schienen 8a mit den Querbohrungen 31 versehen werden. Gegebenenfalls muss die vorhandene Stellwelle durch eine erfindungsgemäße, hohle Gewinde-Spindel 16 ersetzt werden.

## Patentansprüche

1. Wellpappe-Bearbeitungs-Vorrichtung (1) mit
a. mindestens einem entlang mindestens eines Führungs-Elements (8, 16; 8a, 16) quer zu einer Transport-Richtung (5) einer Wellpappe-Bahn (2) verschiebbar gelagerten Werkzeugträger (9),
**gekennzeichnet durch**
b. eine Schmier-Einrichtung (22) zur automatischen Schmierung eines Lagers zwischen dem mindestens einen Werkzeugträger (9) und dem mindestens einen Führungs-Element (8, 16; 8a, 16).

2. Vorrichtung gemäß Anspruch 1, **dadurch gekennzeichnet, dass** das mindestens eine Führungs-Element (8, 16) als Hohlprofil, insbesondere Hohlwelle ausgebildet ist.

3. Vorrichtung gemäß Anspruch 2, **dadurch gekennzeichnet, dass** mindestens eine Querbohrung (31) in der Hohlwelle vorgesehen ist.

4. Vorrichtung gemäß einem der vorhergehenden Ansprüche, **dadurch gekennzeichnet, dass** ein Schmierstoff-Verteiler (23) mit mindestens einem Schmierstoff-Behälter (24) vorgesehen ist.

5. Vorrichtung gemäß Anspruch 4, **dadurch gekennzeichnet, dass** der Schmierstoff-Verteiler (23) eine Pumpe (25) und mindestens eine Schmierstoff-Leitung (26) aufweist.

6. Vorrichtung gemäß einem der Ansprüche 2 bis 5, **dadurch gekennzeichnet, dass** zur Einleitung von Schmierstoff in die mindestens eine Hohlwelle jeweils eine Drehdurchführung (29) in mindestens einem Lager der Hohlwelle vorgesehen ist.

7. Vorrichtung gemäß einem der vorhergehenden Ansprüche, **dadurch gekennzeichnet, dass** eine Steuer-Einheit (27) zur Steuerung der Schmier-Einrichtung (22) vorgesehen ist, mittels welcher die Schmierung der Lager automatisiert durchführbar ist.

8. Vorrichtung gemäß Anspruch 1, **dadurch gekennzeichnet, dass** das mindestens eine Führungs-Element (8; 8a) als Führungs-Schiene (8; 8a) ausgebildet ist.

9. Vorrichtung gemäß Anspruch 1, **dadurch gekennzeichnet, dass** das mindestens eine Führungs-Element (16) als Gewinde-Spindel (16) ausgebildet ist.

10. Verfahren zum automatischen Schmieren einer Wellpappe-Bearbeitungs-Vorrichtung (1) umfassend die folgenden Schritte:
a. Bereitstellen einer Wellpappe-Bearbeitungs-Vorrichtung (1) mit
i. mindestens einem entlang eines Führungs-Elements (8, 16; 8a, 16) quer zu einer Transport-Richtung (5) einer Wellpappe-Bahn (2) verschiebbar gelagerten Werkzeugträger (9) und
ii. einer steuerbaren Schmier-Einrichtung (22) zur automatischen Schmierung eines Lagers zwischen dem mindestens einen Werkzeugträger (9) und dem mindestens einen Führungs-Element (8, 16; 8a, 16),
**gekennzeichnet durch**
b. automatisches Schmieren des Lagers zwischen dem mindestens einen Werkzeugträger (9) und dem mindestens einen Führungs-Element (8, 16; 8a, 16) mittels der steuerbaren Schmier-Einrichtung (22).

11. Verfahren gemäß dem vorhergehenden Anspruch, **dadurch gekennzeichnet, dass** der Werkzeugträger (9) zum Schmieren an eine bestimmte Schmier-Position (32) an dem mindestens einen Führungs-Elements (8, 16; 8a, 16) verschoben wird.

12. Verfahren gemäß dem vorhergehenden Anspruch, **dadurch gekennzeichnet, dass** mehrere entlang eines Führungs-Elements (8, 16; 8a, 16) verschiebbar gelagerte Werkzeugträger (9) zum Schmieren nacheinander an die Schmier-Position (32) verschoben werden.

## Claims

1. Corrugated cardboard processing device (1) comprising
a. at least one tool carrier (9) which is displaceably mounted transversely with respect to a transport direction (5) of a corrugated cardboard web (2) along at least one guide element (8, 16; 8a, 16), **characterised by**
b. a lubricating device (22) for automatically lubricating a bearing between the at least one tool carrier (9) and the at least one guide element (8, 16; 8a, 16).

2. Device according to claim 1, **characterised in that** the at least one guide element (8, 16) is configured as a hollow profile, in particular a hollow shaft.

3. Device according to claim 2, **characterised in that** at least one transverse bore (31) is provided in the hollow shaft.

4. Device according to any one of the preceding claims, **characterised in that** a lubricant distributor (23) with at least one lubricant container (24) is provided.

5. Device according to claim 4, **characterised in that** the lubricant distributor (23) has a pump (25) and at least one lubricant line (26).

6. Device according to any one of claims 2 to 5, **characterised in that** a respective rotary lead-through (29) is provided in at least one bearing of the hollow shaft to introduce lubricant into the at least one hollow shaft.

7. Device according to any one of the preceding claims, **characterised in that** a control unit (27) is provided to control the lubricating device (22), by means of which the lubrication of the bearings can be carried out in an automated manner.

8. Device according to claim 1, **characterised in that** the at least one guide element (8; 8a) is configured as a guide rail (8; 8a).

9. Device according to claim 1, **characterised in that** the at least one guide element (16) is configured as a threaded spindle (16).

10. Method for automatically lubricating a corrugated cardboard processing device (1) comprising the following steps:
a. providing a corrugated cardboard processing device (1) with
i. at least one tool carrier (9) which is displaceably mounted transversely with respect to a transport direction (5) of a corrugated cardboard web (2) along a guide element (8, 16; 8a, 16) and
ii. a controllable lubricating device (22) for automatically lubricating a bearing between the at least one tool carrier (9) and the at least one guide element (8, 16; 8a, 16),
**characterised by**
b. automatically lubricating the bearing between the at least one tool carrier (9) and the at least one guide element (8, 16; 8a, 16) by means of the controllable lubricating device (22).

11. Method according to the preceding claim, **characterised in that** the tool carrier (9) is displaced on the at least one guide element (8, 16; 8a, 16) for lubrication to a specific lubricating position (32).

12. Method according to the preceding claim, **characterised in that** a plurality of tool carriers (9) displaceably mounted along a guide element (8, 16; 8a, 16) are displaced one after the other for lubrication to the lubricating position (32).

## Revendications

1. Dispositif pour le travail du carton ondulé (1) comprenant
a. au moins un support d'outils (9) logé, pouvant se déplacer le long d'un élément de guidage (8, 16 ; 8a, 16), perpendiculairement à une direction de transport (5) d'une bande de papier ondulé (2)
**caractérisé par**
b. un dispositif de lubrification (22) pour la lubrification automatique d'un roulement entre au moins un support d'outils (9) et au moins l'élément de guidage (8, 16 ; 8a, 16).

2. Dispositif selon la revendication 1 **caractérisé en ce qu'**au moins un élément de guidage (8, 16) est conçu sous forme d'un profilé creux, en particulier sous forme d'un arbre creux.

3. Dispositif selon la revendication 2 **caractérisé en ce qu'**au moins un orifice perpendiculaire (31) est prévu dans l'arbre creux.

4. Dispositif selon l'une des revendications précédentes **caractérisé en ce que** le distributeur de produit de lubrification (23) est prévu comprenant un réservoir de produit de lubrification (24).

5. Dispositif selon la revendication 4 **caractérisé en ce que** le distributeur de produit de lubrification (23) présente une pompe (25) et au moins une canalisation de produit de lubrification (26).

6. Dispositif selon l'une des revendications de 2 à 5 **caractérisé en ce qu'**un passage tournant (29) est prévu dans au moins chaque roulement de l'arbre creux pour l'introduction de produit de lubrification dans au moins un arbre creux.

7. Dispositif selon l'une des revendications précédentes **caractérisé en ce qu'**une unité de commande (27) pour la manoeuvre du dispositif de lubrification (22) est prévue, au moyen de laquelle la lubrification des roulements peut être réalisée de manière automatisée.

8. Dispositif selon la revendication 1 **caractérisé en ce qu'**au moins un élément de guidage (8 ; 8a) est conçu sous la forme d'un rail de guidage (8 ; 8a).

9. Dispositif selon la revendication 1 **caractérisé en ce qu'**au moins un élément de guidage (16) est conçu sous forme d'une tige filetée (16).

10. Procédé pour la lubrification automatique d'un dispositif pour le travail du carton ondulé (1) comprenant les étapes suivantes :
a. mise à disposition d'un dispositif pour le travail du carton ondulé (1) comprenant
i. au moins un support d'outils (9) logé, pouvant être déplacé le long d'un élément de guidage (8, 16 ; 8a, 16), perpendiculairement à une direction de transport (5) d'une bande de papier ondulé (2) et
ii. un dispositif de lubrification (22) pouvant être piloté pour la lubrification automatique d'un roulement entre au moins un support d'outils (9) et au moins un élément de guidage (8, 16 ; 8a, 16),
**caractérisé par**
b. une lubrification automatique du roulement entre au moins un support d'outils (9) et au moins un élément de guidage (8, 16 ; 8a, 16) au moyen d'un dispositif de lubrification (22) pouvant être commandé.

11. Procédé selon la revendication précédente **caractérisé en ce que** le support d'outils (9) est déplacé pour la lubrification dans une position de lubrification (32) déterminée au niveau d'au moins un élément de guidage (8, 16 ; 8a, 16).

12. Procédé selon la revendication précédente **caractérisé en ce que** plusieurs supports d'outils (9) logés, pouvant être déplacés le long d'un élément de guidage (8, 16 ; 8a, 16) sont déplacés l'un après l'autre dans des positions de lubrification (32) pour la lubrification.
